# FASCICULE DE BREVET EUROPEEN

(11) **EP 1 007 429 B1**
(45) Date de publication et mention de la délivrance du brevet: **15.03.2006**
(21) Numéro de dépôt: 96908939.0
(22) Date de dépôt: 12.04.1996
(51) Int. Cl.: B65D 55/08

(54) **FERMETURE ENCLIQUETABLE POUR UN FUT A BIERE**
SCHNAPPVERSCHLUSS FÜR BIERFASS
SNAP-LOCKING CLOSURE DEVICE FOR A BEER BARREL

(43) Date de publication de la demande: 14.06.2000
(62) Demande divisionnaire de: 05027632.8
(73) Titulaire: Gevaplast, 9040 Gent (BE)
(72) Inventeur: GEVAERT, Patrick, B-9070 Destelbergen (BE); DEMIL, Marnix, B-9032 Wondelgem (BE)
(74) Mandataire: Petsis, Christos
(86) Numéro de dépôt international: PCT/BE1996/000042
(87) Numéro de publication internationale: WO 1997/038913

(56) Documents cités:
- EP-A- 0 161 565
- EP-A- 0 652 160
- EP-A- 0 652 162
- DE-U- 9 012 924
- GB-A- 1 242 823
- US-A- 5 065 883

## Description

La présente invention se rapporte à une coiffe de fermeture inviolable et autoscellante pour orifices de récipient, en particulier pour fûts à bière, muni d'une tête de remplissage portant l'orifice précité sur une collerette, la coiffe comprenant un disque de recouvrement et une jupe adjacente, se rattachant à son pourtour et s'étendant à partir du disque jusqu'à une certaine distance de celui-ci et la coiffe étant agencée pour être couplée de façon unique à ladite collerette.

Pour protéger les fûts contre la fraude, ceux-ci sont munis d'un capuchon ou d'une coiffe de fermeture dite inviolable autoscellante faisant fonction de capsule de surbouchage, celle-ci étant fixée à la collerette portant l'orifice de remplissage de fût et formant une tête de fût. Lorsque de telles coiffes de recouvrement sont placées sur la collerette de fût, celles-ci ne peuvent être enlevées qu'en les cassant ce qui rend visible toute fraude ou tentative de fraude. Les fûts munis d'une telle coiffe de protection sont connus.

Toutefois, un problème se présente dans le cas de ces coiffes de fermeture connues résidant dans le fait que lorsqu'on enlève la coiffe de fermeture placée sur la collerette de fût, des débris se forment lesquels se déposent sur le joint de fermeture proprement dit du fût. En outre, certaines coiffes de protection sont insuffisamment détériorées après leur retrait de la collerette, de sorte qu'elles peuvent aisément être replacées sur la tête de fût. Par conséquent, la protection anti-fraude ainsi obtenue ne s'avère pas suffisamment fiable.

Le document EP-A-652 160 divulgue certes une coiffe du type précité, dans laquelle la paroi intérieure de la jupe est munie d'éléments périphériques constitués de dents à chacune desquelles se rattache une queue destinée à coopérer pour s'engager contre la collerette précitée sous l'action d'un élément d'articulation rattachant chaque combinaison dent-queue à ladite jupe.

Pour retirer la coiffe de fermeture, une bande de déchirement est prévue dans le disque. Cependant, la jupe présente des entailles axiales réparties de façon régulière sur le pourtour de celle-ci qui s'étendent sur la majeure partie de la hauteur de la jupe constituant des parties faibles qui indiquent une tentative d'enlèvement de la coiffe. La présence de ces entailles axiales exige une certaine épaisseur de paroi de la jupe ne permettant pas une minimalisation de l'épaisseur de la paroi lors de la fabrication de la coiffe.

La coiffe divulguée présente en outre une bande à tirer, qui est séparée du reste de la coiffe par une fente à hauteur de ses bords longitudinaux et qui se rattache par des éléments pouvant être rompus. Cette bande s'étend aussi bien dans la jupe que dans le disque supérieur de la coiffe. Dans la partie de la bande s'étendant dans la jupe se rattache une languette à tirer 34 à distance du disque supérieur de la coiffe.

Le but de la présente invention consiste à fournir une protection de l'accès au contenu du fût, notamment par la collerette et l'orifice du fût s'y rapportant, qui apporte une solution au problème susmentionné, tout en apportant une commodité satisfaisante à l'ouverture, de sorte que le fût soit à la fois prêt à l'emploi, fiable et non polluant.

A cette fin, il est proposé selon l'invention une coiffe telle que définie dans la revendication principale. Ainsi, grâce à la réalisation de la coiffe suivant l'invention dans laquelle ladite languette est agencée de façon à s'étendre en saillie directement à partir du pourtour circulaire du disque de recouvrement lui-même, la bande peut être saisie de façon plus commode pour l'arracher par la languette.

De plus, la languette étant prévue dans le plan du disque de recouvrement, le déchirement de la coiffe de protection commence à sa surface supérieure et la jupe peut garder ainsi son épaisseur de paroi sensiblement intacte. La coiffe peut être réalisée avec une quantité moindre de matériau grâce à la possibilité de minimalisation ainsi obtenue de l'épaisseur de la jupe.

Les ouvertures périphériques présentent plus particulièrement une largeur supérieure à leur hauteur et à leur nombre. Le nombre limité d'ouvertures formant fenêtre permet d'augmenter leur largeur élargissant ainsi le champ visuel, ce qui rend ledit contrôle plus facile, plus rapide et plus fiable. En outre, les organes de verrouillage possèdent sensiblement la même largeur que les ouvertures de contrôle, ce qui les rend suffisamment larges pour que la formation de débris restants soit ainsi évitée, de façon à éliminer toute forme de pollution de l'environnement. De plus, l'ancrage de la coiffe à la collerette en est rendu plus solide

Dans un mode de réalisation avantageux de l'invention, chaque cran de verrouillage présente une section transversale droite, dont l'une des extrémités se rattache au bord de la jupe et dont l'autre extrémité est libre et s'appuie contre la collerette du fût, de façon à assurer un bon ancrage de la coiffe de fermeture à la collerette.

De préférence, l'extrémité libre de chaque cran de verrouillage présente un profil qui est adapté à la géométrie de la collerette du fût. De ce fait, le jeu entre chaque cran de verrouillage et la collerette peut être réduit à un minimum.

Dans un mode de réalisation avantageux de l'invention, ladite bande de déchirement est munie d'une languette à tirer, et plus particulièrement ladite languette est prévue en saillie par rapport au pourtour circulaire du disque de recouvrement. Ainsi, la bande peut être saisie de façon plus commode pour l'arracher par la languette.

De préférence, la languette est prévue dans le plan du disque de recouvrement. Grâce à cette mesure, le déchirement de la coiffe de protection commence à sa surface supérieure et la jupe garde son épaisseur de paroi intacte .

Dans un mode de réalisation particulièrement avantageux de l'invention, la jupe est légèrement évasée vers l'extérieur, l'extrémité de la languette étant située à l'intérieur du diamètre du pourtour extérieur de la jupe. Ainsi les coiffes de protection peuvent être stockées de façon compacte.

Avantageusement, ladite bande de déchirement est limitée par deux sillons de rupture qui sont prévus dans au moins l'une des faces du disque de recouvrement en tant que rainures, de préférence sur la face tournée vers la collerette de fût. Ainsi, l'enlèvement de la bande de déchirement est facilité et, de plus, la formation de poussières salissantes dans les sillons est évitée.

Selon un mode de réalisation particulièrement avantageux de l'invention, les deux sillons partent de manière divergente depuis la languette vers le côté opposé du pourtour du disque. Ainsi l'on obtient à la fois une rupture régulière de la bande par rapport au reste de la coiffe tout en empêchant la rupture de la bande elle-même.

La largeur moyenne de la bande de déchirement mesurée perpendiculairement par rapport à la direction dans laquelle on tire est telle, qu'après l'enlèvement de la bande de déchirement une opération de soutirage n'est possible qu'après l'enlèvement complet de la partie restante de la coiffe de protection. Ceci renforce considérablement la fiabilité de la protection anti-fraude.

En outre, une entaille ininterrompue peut être prévue au moins sur un côté latéral de la languette. Ceci facilite considérablement le détachement de la languette et favorise ainsi un détachement parfaitement net de toute la bande.

Dans la jupe est prévue une fente à hauteur de la languette pour amorcer le déchirement et pour faciliter davantage encore la prise de la languette.

On peut prévoir aussi au moins une entaille supplémentaire dans le disque de recouvrement du côté opposé du pourtour du disque par rapport à la languette de façon à assurer une rupture qui soit nette jusqu'au bout de la bande.

Plus particulièrement, ladite entaille supplémentaire s'étend également dans la jupe jusqu'à une distance prédéterminée du bord ou jusqu'au bord de la jupe de manière sensiblement perpendiculaire. Ainsi après le déchirement de la bande, cette dernière ne constitue pas une entrave aux opérations de soutirage du fût.

Par ailleurs, une nervure oblongue est prévue sensiblement au milieu de la bande de déchirement. Ladite nervure évite un déchirement précoce ou la rupture de la bande de déchirement.

De préférence, ledit bord présente une section transversale renflée sur toute la circonférence de préférence sensiblement constante, formant un bourrelet périphérique à l'extrémité d'attaque de la coiffe. Ainsi la jupe se trouve renforcée et son déchirement le long du bord est évité lors d'une pose intempestive de la coiffe de protection sur la collerette du fût. Ceci permet en outre une utilisation fiable de parois plus minces, une économie de matière pouvant ainsi être réalisée.

Des épaulements à la forme de coussinets formant butée sont prévus sur la surface intérieure de la jupe afin de limiter le jeu entre la collerette du fût et la coiffe de protection.

L'invention se rapporte également à un procédé de fabrication d'une coiffe de protection, dans lequel la coiffe de protection est formée par l'injection d'une matière plastique dans une matrice comprenant des éléments de matrice, les éléments de matrice étant amenés à coulisser l'un dans l'autre suivant une direction parallèle à l'axe, les éléments de matrice coulissant l'un dans l'autre ayant des creux et des étampes. Ce procédé est particulièrement approprié pour une réalisation pleine de la jupe de la coiffe de protection.

La coiffe de protection peut également être obtenue en réalisant d'abord la jupe sous la forme d'une surface pleine et continue. Ensuite, les crans de verrouillage sont obtenus en pliant le bord libre vers l'intérieur de la surface de la jupe suivant une ligne de pliage qui se situe entre 60% et 90%, de préférence entre 70% et 80% de la hauteur de la jupe, mesurée depuis le côté de la surface de la jupe associée à la coiffe de protection, le pliage étant effectué de telle manière qu'au moins un desdits organes de verrouillage forme l'angle désiré avec ladite surface de la jupe.

Par ailleurs, ladite coiffe de protection peut encore être obtenue par le montage de deux parties produites séparément, notamment une coiffe de protection extérieure sans ouverture dans la jupe et la face supérieure sans ouvertures, et un anneau intérieur avec des organes de verrouillage.

D'autres avantages et particularités de la coiffe de protection selon l'invention ressortiront de la description des modes de réalisation exemplaires ci-après illustrés au moyen des dessins annexés.

Les figures 1 et 3 représentent une vue du dessus et respectivement du dessous de la coiffe de fermeture selon l'invention.

Les figures 2 et 5 représentent des vues en perspective de la coiffe de fermeture selon les figures 1 et respectivement 3.

La figure 4 représente une vue en coupe transversale selon la ligne IV-IV de la figure 1 de la coiffe de fermeture selon l'invention.

La figure 6 représente une vue en coupe transversale partielle selon la ligne VI-VI de la figure 1 de la coiffe de fermeture selon l'invention.

La figure 7 représente une vue en détail agrandi de la coiffe de fermeture selon l'invention.

Les figures 8 et 9 représentent d'autres détails de la coiffe de fermeture illustrée en deux positions de fonctionnement.

De façon générale, les fûts à bière sont pourvus à leur fond d'un dispositif à robinet à collerette pouvant être raccordé sur un dispositif de soutirage. Les robinets précités doivent être protégés par une coiffe ou capsule de surbouchage aussi bien contre les souillures que des dégâts pouvant survenir lors de l'entreposage ou du transport.

La figure 1 montre une coiffe de fermeture autoscellante 11 comprenant principalement un disque de recouvrement 1 et une jupe adjacente 2 qui est munie sur sa paroi intérieure d'organes de verrouillage 5, par exemple huit, chacun constitué par une saillie inclinée vers le haut formant cran, réliée par une extrémité au bord libre 3 de la jupe 2 et dont l'extrémité opposée est libre. L'extrémité libre de chaque cran de verrouillage 5 peut être couplée de façon unique et irréversible par une liaison de forme, de préférence unidirectionnelle, notamment par encliquetage à une tête de fût 30 pourvue d'une collerette 31 en saillie. Dans la position couplée chaque cran de verrouillage 5 est accroché de manière élastique contre la collerette en saillie 31 de telle façon que la coiffe de fermeture soit solidement ancrée à la collerette 31.

Une bande de déchirement 6 est prévue dans le disque de recouvrement 1 afin de permettre le retrait de la coiffe de fermeture 11 de la collerette 31 lorsque l'utilisateur désire avoir accès au contenu du fût rempli encore scellé. Le fût n'est donc accessible qu'en déchirant la coiffe de fermeture 1, qui à son tour, recouvre la fermeture 32 proprement dite du fût, protège ainsi efficacement le fût d'une part contre les impuretés, la poussière etc. et d'autre part, contre la fraude.

De plus, la bande de déchirement 16 est munie d'une languette à tirer 7, qui sert d'organe de prise pour le déchirement de la bande 6. Ainsi, la bande de déchirement sert de bande de garantie.

La bande de déchirement 6 s'étend au milieu du disque de recouvrement 11 de préférence sur tout le diamètre. Deux sillons 5 sont formés dans le disque de recouvrement 1, formant deux rainures de rupture, selon lesquels la bande de déchirement 6 peut être arrachée. Afin d'éviter la formation de poussières dans les sillons 15, ceux-ci sont formés dans la face intérieure du disque de recouvrement 1, qui est tournée vers la collerette du fût. Ceci facilite considérablement l'arrachement de la bande de déchirement 6 dans le sens de tirage, indiqué par la référence F de la figure 2.

En outre, le prolongement de la bande de déchirement 16 par la languette 7 agencée en saillie produit un effet de levier déjà au début de l'opération de tirage selon la flèche F de la bande 6. Ainsi, la phase initiale du tirage peut se dérouler dans les meilleures conditions.

Avantageusement la languette 7 ne s'étend pas au-delà du diamètre extérieur du bord 3. Ainsi, le bord libre de la languette 7 se situe dans la zone annulaire comprise entre le pourtour 13 du disque de recouvrement 1 et le bord 3 de la jupe 2. Cela permet un empilement avec économie d'espace tout en évitant que la languette 7 ne soit endommagée lors de l'empilage de plusieurs coiffes 11 ou lors de manipulations brusques. En outre, en prévoyant la languette 7 dans le plan du disque de recouvrement 1, une économie d'espace importante est réalisée lors du stockage des coiffes 11.

Pour faciliter la prise de la languette 7, une ouverture 9 est prévue dans la jupe 2 à hauteur de la languette comme illustré clairement par la figure 7. Afin de permettre un déroulement plus souple de la phase initiale, respectivement finale de l'opération de déchirement de la bande 6, des entailles 21 d'amont et/ou d'aval 22, par exemple chacune en forme de V, sont prévues en amont respectivement en aval du sens de traction, chaque fois à hauteur du pourtour 13 du disque 1. Les entailles d'aval 22 peuvent même avantageusement s'étendre plus loin dans la jupe 2 jusqu'à une distance prédéterminée du bord 3 ou même jusqu'au bord 3, transversalement à celui-ci.

Les deux sillons 15 sont droits et éventuellement parallèles, quoique de préférence mutuellement divergents en partant de la languette 7. On obtient ainsi un arrachage progressif et fiable de la bande 6 et le déchirement de la bande elle-même est en outre évité, parce que l'effet de levier, qui se superpose à une force de traction appliquée de manière constante et qui augmente à mesure que la bande est arrachée, est compensé par une largeur toujours croissante de la bande de déchirement 6.

Il va de soi que les sillons peuvent avoir une autre forme, par exemple, une forme légèrement courbée, la courbure étant dirigée vers le diamètre, de manière que l'effet susmentionné soit encore renforcé.

Le rapport entre le segment de cercle de la bande de déchirement 6 du côté de traction, c'est-à-dire à la hauteur de la flèche F indiquée à la figure 2, et celui du côté opposé est, par exemple, compris entre 0,5 et 0,9, de préférence entre 0,6 et 0,8.

De préférence, la largeur de la bande de déchirement 6 mesurée perpendiculairement à la ligne médiane M, plus particulièrement dans la zone centrale du disque de recouvrement 1, est telle qu'après le retrait de la bande de déchirement 6, un soutirage effectif du fût ne sera possible qu'après l'enlèvement complet de la partie restante de la coiffe 11. En d'autres termes, ladite largeur est telle qu'afin de pouvoir placer le dispositif de soutirage sur la collerette 31, les deux parties latérales restantes 21, 22 de la coiffe de protection se trouvant de part et d'autre de la bande 6 doivent être enlevées elles aussi, en plus du retrait de la bande de déchirement elle-même.

Avantageusement, au moins une nervure oblongue 16, 18 est prévue parallèlement aux sillons 15, de préférence des deux côtés de ceux-ci. Elles présentent une section transversale constante et servent de renforcement des bords de rainure évitant ainsi la déchirure latérale tant de la bande de déchirement 6 que des parties latérales du disque de recouvrement 1 lui-même, par exemple, lors d'un arrachage trop brusque de la bande 6. Cependant, pour ne pas trop gêner la phase initiale de l'arrachage de la bande 6, les nervures 16, 18 ne s'étendent qu'à partir d'une certaine distance du pourtour 13 du disque, comme visible sur la figure 3. De même, afin de faciliter la phase finale de l'opération d'arrachage, les nervures 16, 18 ne s'étendent que jusqu'à une certaine distance du côté opposé à la bande de déchirement.

De préférence, une nervure analogue supplémentaire 17 est encore prévue, présentant avantageusement une section transversale plus large. Celle-ci s'étend au milieu de la bande de déchirement 6 en servant d'élément de renforcement et elle évite ainsi la déchirure précoce ou même la rupture de la bande.

La jupe 2 présente par exemple une allure du type conique à faible pente, tel que représenté sur la figure 2. Dans ce cas un empilage encore moins encombrant peut être obtenu, par exemple en emboîtant les coiffes les unes dans les autres. La hauteur de la jupe 2 et/ou du 3, mesurée selon l'axe longitudinal L de la coiffe 11, ainsi que leur épaisseur sont choisies en fonction du type de collerette de fût 31 à laquelle la coiffe est destinée.

Pour réduire au minimum le jeu entre la capsule de fût 30 et la coiffe de protection 11, des épaulements 28 sont prévus sur la surface intérieure de la jupe, comme représenté aux figures 3 à 6.

Comme représenté à la figure 3, des boudins 12 sont encore prévus sur la surface intérieure du disque de recouvrement 1, de manière qu'ils limitent encore plus le jeu entre la tête de fût 30 et la coiffe 11 à un strict minimum ou même l'éliminent. Les boudins 12 servant ainsi d'éléments de maintien circulaires sont oblongs et s'étendent par segments avec une section transversale sensiblement constante, suivant le pourtour circulaire de la tête de fût 30. Ainsi la tête de fût 30 et les boudins 12 sont en contact mutuel sur toute la longueur de ceux-ci de façon à assurer un bon maintien. La section transversale constante est avantageusement triangulaire, de façon à éviter toute "adhérence" de la coiffe 11 à la tête de fût 30. A cet effet, d'autres formes pointues analogues peuvent être également choisies pour les sections transversales des boudins 12.

Par ailleurs, lesdits organes de verrouillage 5 sont conçus de manière à faire fonction de clips faisant ressort sur la collerette de fût. Le fonctionnement des organes de verrouillage 5 est représenté aux figures 8 et 9, chaque fois en deux positions, respectivement A en traits mixtes pour la situation comprimée des organes de verrouillage élastiques 5 et B en traits continus pour la situation détendue. D'abord les organes de verrouillage élastiques 5 sont comprimés vers la jupe 2 (position A) par la pose de la coiffe de protection 11 contre la tête de fût 30. Après la pose sur la collerette de fût (position B), les organes de verrouillage reviennent élastiquement vers l'intérieur et reprennent leur position initiale assurant ainsi une liaison de forme unidirectionnelle notamment par encliquetage de la coiffe 11 à la collerette 31. Ainsi, la coiffe 11 ne peut plus être retirée qu'après le déchirement de la bande 6. Les organes de verrouillage 5 s'appuient contre la collerette de fût et restent sous tension, et ainsi, après avoir arraché la bande 6, les parties restantes 23, 24 de la coiffe sont mutuellement écartées vers le côté.

Les organes de verrouillage 5 peuvent être réalisés de plusieurs manières: par des éléments de matrice munis de creux et étant amenés à coulisser l'un dans l'autre parallèlement à l'axe (L) de la coiffe sans formation d'ouvertures périphériques dans la jupe 2, qui se prolonge ainsi de façon continue; mais par échauffement et par pliage vers l'intérieur des clips réalisés dans le prolongement de la jupe ou par la composition de deux parties réalisées séparément, c'est-à-dire une jupe cylindrique munie d'un bord et un anneau muni d'organes de verrouillage et le cas échéant également par des éléments de forme mobiles et perpendiculaires à l'axe L, en pratiquant des ouvertures périphériques dans la surface de la jupe 2.

Une autre fonction essentielle desdits organes de verrouillage 5 consiste toutefois aussi à réaliser la fixation de la coiffe de protection 11 sur la collerette 31 du fût. Pour renforcer les organes de verrouillage 5 dans cette fonction, ceux-ci sont munis d'un renforcement 27, comprenant, par exemple, une zone de liaison arrondie et rembourrée entre la section transversale droite des organes de verrouillage et la surface intérieure de la jupe 2. De préférence, chaque cran de verrouillage 5 présente aussi une surface de paroi continue et ininterrompue et en particulier la zone de base de chaque cran de verrouillage 5 est également ininterrompue, comme représenté aux figures 4, 5, 6 et 8.

Comme le montrent les figures 2 et 5, la jupe 2 est avantageusement pleine, assurant ainsi sa rigidité, même pour des parois relativement minces. Une alternative de jupe interrompue par des ouvertures périphériques 4, correspondant chacune aux organes de verrouillage 5 peut cependant également être envisagée. Les ouvertures périphériques 4 constituent en même temps des fenêtres de contrôle, permettant une vérification quant à la bonne liaison entre les organes de verrouillage 5 et la tête de soutirage 30.

Afin de pouvoir contrôler chacune des deux fonctions des organes de verrouillage 5 décrites ci-dessus, on peut ainsi faire usage avantageusement des ouvertures périphériques 4. Ainsi, la position appropriée des organes de verrouillage 5 par rapport à la collerette 31 peut être visualisée et adaptée en cas de nécessité.

De préférence, le nombre d'organes de verrouillage 5, respectivement le nombre d'ouvertures périphériques 4 se montent à huit au maximum et ils s'étendent sur la plus grande partie du bord 3. Ainsi des organes de verrouillage 5, respectivement des ouvertures périphériques 4 relativement larges sont obtenus, c'est-à-dire des organes de verrouillage et/ou des ouvertures périphériques qui s'étendent d'une manière plus prononcée dans le sens périphérique de la jupe 2, plutôt que dans le sens radial de celui-ci ne laissant entre elles que des parties de matière relativement réduites formant des ponts radiaux 20.

Pour un fonctionnement optimal, on choisit un matériau combinant la rigidité et l'élasticité avec une faible résistance au cisaillement. Ainsi on obtient que les organes de verrouillage ne se cassent pas lors de la pose A sur la collerette et reviennent aussitôt dans la position B indiquée en traits pleins aux figures 8 et 9. Afin de permettre par ailleurs un enlèvement de la bande de déchirement 6 sans effort, on a constaté qu'un résultat optimal est obtenu en sélectionnant du polystyrène résistant aux chocs. Il est entendu que d'autres matériaux combinant les qualités susmentionnées peuvent également être pris en considération.

## Revendications

1. Coiffe de fermeture inviolable et autoscellante (11) pour orifices de récipient, en particulier pour fûts à bière, muni d'une tête de remplissage (30) présentant une collerette (31) portant l'orifice précité (32), la coiffe (11) comprenant un disque (1) de recouvrement et une jupe adjacente (2), se rattachant à son pourtour et s'étendant à partir du disque (1) jusqu'à une certaine distance de celui-ci et la coiffe (11) étant agencée pour être couplée de façon unique à ladite collerette (31), la paroi intérieure de la jupe (2) étant munie d'au moins un élément de verrouillage (5), des ouvertures périphériques (4) étant prévues dans le disque de recouvrement (1) le long de son pourtour (13), une bande (6) de déchirement étant prévue, laquelle est munie d'une languette à tirer (7), ladite bande (6) servant à permettre le retrait de la coiffe (11), **caractérisée en ce que** chaque élément de verrouillage (5) est constitué d'une rampe élastique, oblique, orientée vers le disque (1), formant normalement un angle (α) avec la paroi intérieure de la jupe (2) et s'engageant en position de fermeture élastiquement contre la collerette (31) de façon que la coiffe (11) soit ancrée solidement à la collerette (31), **en ce que** ladite bande (6) est prévue dans le disque (1) et s'étend en aval jusqu'au bord libre inclus de la jupe et **en ce que** la languette à tirer (7) est agencée de façon à s'étendre en saillie du pourtour (13) du disque (1), le pourtour de la jupe au moins dans la partie de celle-ci proche de la languette étant plein en continu et d'un seul tenant.

2. Coiffe selon la revendication 1, **caractérisée en ce que** la jupe (2) est sensiblement pleine et **en ce que** à chaque ouverture (4) correspond un élément de verrouillage (5), avec des largeurs respectives correspondantes.

3. Coiffe selon la revendication précédente, **caractérisée en ce que** la largeur des ouvertures périphériques (4) mesurée le long du pourtour (13) du disque est supérieure à la hauteur de celles-ci mesurée suivant l'axe (L) de la coiffe (11).

4. Coiffe selon l'une quelconque des revendications précédentes, **caractérisée en ce que** chaque élément de verrouillage forme un cran (5) présentant une section transversale sensiblement droite, dont l'une des extrémités se rattache au bord (3) de la jupe (2) et dont l'autre extrémité (26) est libre pour s'appuyer élastiquement contre la collerette (31) précitée.

5. Coiffe selon la revendication précédente, **caractérisée en ce que** l'extrémité libre (26) de chaque cran de verrouillage (5) présente un profil adapté à la géométrie de la collerette de fût (31).

6. Coiffe selon l'une des revendications 4 ou 5, **caractérisée en ce que** la zone de rattachement de chaque cran (5) au bord (3) est ininterrompue (25) et **en ce que**, en outre, la zone (27) de l'angle inclus (α) comprise entre le cran (5) et la jupe (2) est comblée à hauteur du sommet de l'angle (α) précité.

7. Coiffe selon la revendication 1, **caractérisée en ce que** la languette (7) est prévue dans le plan du disque de recouvrement (1).

8. Coiffe selon l'une quelconque des revendications 1 ou 7, **caractérisée en ce que** la jupe (2) est légèrement évasée vers le bord libre (3) de celle-ci, l'extrémité libre de la languette (7) étant située à l'intérieur du diamètre du pourtour d'extrémité libre (3) de la jupe (2).

9. Coiffe selon l'une des revendications 6 à 8, **caractérisée en ce que** dans la jupe (2) est prévue une fente (9) à hauteur de la languette (7) s'étendant le long de celle-ci (7).

10. Coiffe selon l'une quelconque des revendications précédentes, **caractérisée en ce que** ladite bande de déchirement (6) s'étend sur pratiquement tout le diamètre du disque de recouvrement (1), de façon sensiblement symétrique le long d'une des lignes médianes (M) de celui-ci, de façon que la direction de traction de la bande de déchirement (6) soit orientée suivant la direction de la ligne médiane du disque (1).

11. Coiffe selon l'une quelconque des revendications précédentes, **caractérisée en ce que** ladite bande de déchirement (6) est limitée par deux sillons de déchirement qui sont prévus comme rainures (15) dans au moins l'une des faces du disque de recouvrement (1).

12. Coiffe selon la revendication précédente, **caractérisée en ce que** les deux sillons (15) partent de manière divergente depuis la languette (7) vers le côté opposé du pourtour (13) du disque.

13. Coiffe selon l'une quelconques des revendications 10 à 12, **caractérisée en ce que** la largeur moyenne de la bande de déchirement (6) est telle, qu'après l'enlèvement de celle-ci (6) une opération de soutirage n'est possible qu'après l'enlèvement complet de la partie restante (23, 24) de la coiffe de fermeture (11).

14. Coiffe selon l'une quelconque des revendications 1 ou 7 à 13, **caractérisée en ce que** dans le pourtour (13) du disque (1), une entaille (21) est prévue sur au moins un côté latéral de la languette (7).

15. Coiffe selon l'une quelconque des revendications 1 ou 7 à 14, **caractérisée en ce qu'**au moins une entaille supplémentaire (22) est prévue dans le pourtour (13) du disque de recouvrement (1), du côté opposé à la languette (7).

16. Coiffe selon la revendication précédente, **caractérisée en ce que** ladite entaille supplémentaire (22) se prolonge dans la jupe (2), au moins jusqu'à une distance prédéterminée du bord libre (3).

17. Coiffe selon l'une des revendications précédentes, **caractérisée en ce qu'**il est prévu sur le disque de recouvrement (1) une nervure (16, 18; 17) oblongue et aplatie le long d'au moins un côté de la bande de déchirement (6) et/ou dans la bande (6), de préférence pratiquement au milieu de celle-ci (6).

18. Coiffe selon l'une quelconque des revendications précédentes, **caractérisée en ce que** le bord (3) de la jupe (2) présente une section transversale renflée, de préférence sensiblement constante, formant un bourrelet périphérique à l'extrémité d'attaque de la coiffe (11).

19. Coiffe selon l'une quelconque des revendications précédentes, **caractérisée en ce que** des épaulements (28) sont prévus sur la surface intérieure de la jupe (2).

20. Coiffe selon l'une quelconque des revendications précédentes, **caractérisée en ce que** sur la surface intérieure du disque de recouvrement (1) est prévu au moins un boudin (12), qui est agencé pour s'étendre le long du bord libre de la collerette (31).

21. Fût en particulier fût à bière, comprenant une tête de remplissage (30), présentant une collerette (31) faisant saillie vers l'extérieur, et un joint de fermeture (32) étant prévu pour fermer le fût, le fût comprenant une coiffe de fermeture à surbouchage inviolable et autoscellante (11) selon l'une quelconque des revendications précédentes, **caractérisé en ce que** celle-ci (11) est à usage unique et est réalisée en une matière synthétique recyclable possédant des propriétés de rigidité, d'élasticité et une aptitude à être déchiré appropriées et **en ce qu'**elle (11) est couplée à la collerette (31) par une liaison de forme unidirectionelle des crans de verrouillage (5) sur la collerette (31).

22. Procédé de fabrication d'une coiffe de recouvrement selon l'une quelconque des revendications précédentes, **caractérisé en ce que** la coiffe (11) est réalisée par l'injection d'une matière plastique dans une matrice comprenant des éléments de matrice, les éléments de matrice étant amenés à coulissement l'un dans l'autre selon une direction parallèle à l'axe (L) de la coiffe, les éléments de matrice coulissants étant pourvus de creux.

23. Procédé de fabrication d'une coiffe selon l'une quelconque des revendications 1 à 6, **caractérisé en ce que** la coiffe (11) est réalisée par l'injection de matière plastique dans une matrice se composant de plusieurs éléments de matrice, les éléments de matrice étant amenés à coulissement l'un dans l'autre selon une direction perpendiculaire à l'axe (L).

24. Procédé de fabrication selon l'une des revendications 22 ou 23, **caractérisé en ce que** ladite coiffe de fermeture (11) est obtenue en réalisant d'abord la jupe (2) telle une surface pleine et continue, chaque organe de verrouillage (5) étant ensuite réalisé en repliant le bord libre vers l'intérieur de la jupe (2) suivant une ligne de pliage qui se situe entre 60% et 90%, de préférence entre 70% et 80% de la hauteur de la jupe (2), mesurée depuis le côté de la jupe associé à la coiffe de fermeture (11), le pliage étant effectué de manière telle que lesdits organes de verrouillage (5) forment l'angle (α) désiré avec la jupe.

25. Procédé suivant la revendication précédente, **caractérisé en ce que** ladite coiffe de fermeture (11) est réalisée par le montage de deux parties produites séparément, notamment la coiffe de fermeture (11) extérieure sans ouvertures dans la jupe et le disque (1), et le bourrelet périphérique (3) formant un anneau intérieur avec les organes de verrouillage (5).

## Patentansprüche

1. Manipulationssichere und selbstverschließende Verschlusskappe (11) für Behälter-Öffnungen, insbesondere für Bierfässer, welche mit einem Füllkopf (30) ausgestattet sind, der einen Flansch (31) aufweist, welcher die genannte Öffnung (32) umfasst, wobei die Kappe (11) eine Abdeckscheibe (1) und eine angrenzende Umrandung (2) umfasst, die an deren Umfang anliegt und sich von der Scheibe (1) bis zu einem bestimmten Abstand von dieser erstreckt, und die Kappe (11) dazu angeordnet ist, einmalig mit diesem Flansch (31) verbunden zu werden, wobei die Innenfläche der Umrandung (2) mit zumindest einem Verriegelungselement (5) ausgestattet ist, in der Abdeckscheibe (1) entlang ihres Umfangs (13) periphere Öffnungen (4) vorgesehen sind und ein Reißband (6) vorgesehen ist, welches mit einer Ziehlasche (7) ausgestattet ist, wobei dieses Band (6) dazu dient, das Abnehmen der Kappe (11) zu gestatten, **dadurch gekennzeichnet, dass** jedes Verriegelungselement (5) aus einer elastischen Rampe gebildet ist, die zur Scheibe (1) hin schräg ausgerichtet ist, wobei sie mit der Innenfläche der Umrandung (2) normalerweise einen Winkel (α) bildet und gegen den Flansch (31) elastisch solcherart eine Verschlussposition einnimmt (5), dass die Kappe (11) fest am Flansch (31) verankert wird, dass das Band (6) in der Scheibe (1) vorgesehen ist und sich in Laufrichtung bis zum freien Rand einschließlich der Umrandung erstreckt und dass die Ziehlasche (7) in Bezug auf den Umfang (13) der Scheibe (1) hervorstehend angeordnet ist, wobei der Umfang der Umrandung zumindest in jenem Teil, der nahe bei der Lasche ist, durchgehend und in einem Stück massiv ist.

2. Kappe gemäß Anspruch 1, **dadurch gekennzeichnet, dass** die Umrandung (2) einigermaßen massiv ist und dass mit jeder Öffnung (4) ein Verriegelungselement (5) mit den jeweiligen entsprechenden Breiten übereinstimmt.

3. Kappe gemäß dem vorhergehenden Anspruch, **dadurch gekennzeichnet, dass** die entlang des Umfangs (13) der Scheibe gemessene Breite der peripheren Öffnungen (4) größer als deren Höhe ist, welche in Richtung der Achse (L) der Kappe (11) gemessen wird.

4. Kappe gemäß einem der vorhergehenden Ansprüche, **dadurch gekennzeichnet, dass** jedes Verriegelungselement eine Einkerbung (5) bildet, welche einen einigermaßen geradlinigen Querschnitt aufweist und deren eines Ende am Rand (3) der Umrandung (2) anschließt und deren anderes Ende (26) frei ist, um sich elastisch an den genannten Flansch (31) zu drücken.

5. Kappe gemäß dem vorhergehenden Anspruch, **dadurch gekennzeichnet, dass** das freie Ende (26) jeder Einrastkerbe (5) ein Profil aufweist, das an die Geometrie des Flansches (31) des Fasses angepasst ist.

6. Kappe gemäß einem der Ansprüche 4 oder 5, **dadurch gekennzeichnet, dass** der Anschlussbereich jeder Einkerbung (5) am Rand (3) durchgehend ist (25) und dass außerdem der Bereich (27) des eingeschlossenen Winkels (α) zwischen der Einkerbung (5) und der Umrandung (2) in Höhe der Spitze des genannten Winkels (α) ausgefüllt ist.

7. Kappe gemäß einem der Ansprüche 1 oder 6, **dadurch gekennzeichnet, dass** die Lasche (7) in der Fläche der Abdeckscheibe (1) vorgesehen ist.

8. Kappe gemäß einem der Ansprüche... bis ..., **dadurch gekennzeichnet, dass** die Umrandung (2) zu ihrem freien Rand (3) hin etwas breiter wird, wobei sich das freie Ende der Lasche (7) innerhalb des Durchmessers des Umfangs des freien Endes (3) der Umrandung (2) befindet.

9. Kappe gemäß einem der Ansprüche 9 bis 11, **dadurch gekennzeichnet, dass** in der Umrandung (2) in Höhe der Lasche (7) ein Schlitz (9) vorgesehen ist, der sich entlang derselben (7) erstreckt.

10. Kappe gemäß einem der vorhergehenden Ansprüche, **dadurch gekennzeichnet, dass** sich das Reißband (6) über praktisch den gesamten Durchmesser der Abdeckscheibe (1) erstreckt, und zwar in einigermaßen symmetrischer Weise entlang einer der Mittellinien (M) von dieser und solcherart, dass die Zugrichtutig des Reißbands (6) entsprechend der Richtung der Mittellinie der Scheibe (1) ausgerichtet ist.

11. Kappe gemäß einem der vorhergehenden Ansprüche, **dadurch gekennzeichnet, dass** das Reißband (6) durch zwei Einreißrillen begrenzt ist, welche in zumindest einer der Flächen der Abdeckscheibe (1) als Einschnitte (15) vorgesehen sind.

12. Kappe gemäß dem vorhergehenden Anspruch, **dadurch gekennzeichnet, dass** die beiden Rillen (15) von der Lasche (7) ausgehend hin zu der gegenüberliegenden Seite des Umfangs (13) der Scheibe fortlaufen.

13. Kappe gemäß einem der Ansprüche 10 bis 12, **dadurch gekennzeichnet, dass** die Durchschnittsbreite des Reißbands (6) so ist, dass nach der Entfernung desselben (6) ein Abziehvorgang nur nach vollständiger Entfernung des restlichen Teils (23, 24) der Verschlusskappe (11) möglich ist.

14. Kappe gemäß einem der Ansprüche 7 bis 13, **dadurch gekennzeichnet, dass** im Umfang (13) der Scheibe (1) auf zumindest einer lateralen Seite der Lasche (7) ein Einschnitt (21) vorgesehen ist.

15. Kappe gemäß einem der Ansprüche 7 bis 14, **dadurch gekennzeichnet, dass** zumindest ein zusätzlicher Einschnitt (22) im Umfang (13) der Abdeckscheibe (1) vorgesehen ist, und zwar auf der Seite, die der Lasche (7) gegenüberliegt.

16. Kappe gemäß dem vorhergehenden Anspruch, **dadurch gekennzeichnet, dass** sich der zusätzliche Einschnitt (22) in die Umrandung (2) ausdehnt, und zwar zumindest bis zu einem vorbestimmten Abstand vom freien Rand (3).

17. Kappe gemäß einem der vorhergehenden Ansprüche, **dadurch gekennzeichnet, dass** auf der Abdeckscheibe (1) entlang zumindest einer Seite des Reißbands (6) und/oder im Band (6), vorzugsweise praktisch in der Mitte desselben (6), eine längliche und abgeflachte Rippe (16, 18; 17) vorgesehen ist.

18. Kappe gemäß einem der vorhergehenden Ansprüche, **dadurch gekennzeichnet, dass** der Rand (3) der Umrandung (2) einen bauchigen, vorzugsweise einigermaßen konstanten Querschnitt aufweist, der am Angriffsende der Kappe (11) einen peripheren Wulst bildet.

19. Kappe gemäß einem der vorhergehenden Ansprüche, **dadurch gekennzeichnet, dass** an der Innenseite der Umrandung (2) Vorsprünge (28) vorgesehen sind.

20. Kappe gemäß einem der vorhergehenden Ansprüche, **dadurch gekennzeichnet, dass** an der Innenseite der Abdeckscheibe (1) zumindest eine Verdickung (12) vorgesehen ist, welche so angeordnet ist, dass sie sich entlang des freien Rands des Flansches (31) erstreckt.

21. Fass, insbesondere ein Bierfass, umfassend einen Füllkopf (30), der einen Flansch (31) aufweist, welcher nach außen hervorsteht, und eine zum Verschließen des Fasses vorgesehene Verschlussdichtung (32), wobei das Fass eine manipulationssichere und selbstverschließende Kapsd-Verschlusskappe (11) gemäß einem der vorhergehenden Ansprüche umfasst, **dadurch gekennzeichnet, dass** diese (11) für den einmaligen Gebrauch gedacht und aus einem wiederverwertbaren Kunststoffmaterial gefertigt ist, welches Eigenschaften der Steifigkeit und der Elastizität sowie die Eignung dafür aufweist, passend auseinandergerissen zu werden, und dass sie (11) durch eine unidirektionale Verbindung von Verriegelungskerben (5) am Flansch (31) mit dem Flansch (31) gekoppelt ist.

22. Verfahren zur Herstellung einer Verschlusskappe gemäß einem der vorhergehenden Ansprüche, **dadurch gekennzeichnet, dass** die Kappe (11) durch Einspritzen eines plastikmaterials in eine Matritze, die Matritzenelemente umfasst, gebildet wird, wobei die Matritzenelemente so geführt werden, um gemäß einer zur Achse (L) der Kappe parallelen Richtung ineinander zu gleiten, wobei die ineinander gleitenden Matritzenelemente mit einer Aushöhlung versehen sind.

23. Verfahren zur Herstellung einer Kappe gemäß einem der Ansprüche 1 bis 7, **dadurch gekennzeichnet, dass** die Kappe (11) durch Einspritzen eines Plastikmaterials in eine Matritze, die sich aus mehreren Matritzenelementen zusammensetzt, gebildet wird, wobei die Matritzenelemente so geführt werden, um gemäß einer zur Achse (L) lotrechten Richtung ineinander zu gleiten.

24. Herstellungsverfahren gemäß einem der Ansprüche 22 oder 23, **dadurch gekennzeichnet, dass** die Verschlusskappe (11) erhalten wird, indem zuerst die Umrandung (2) als massive und durchgehende Fläche ausgeführt wird, wonach jedes Verriegelungselement (5) gebildet wird, indem der freie Rand zum Inneren der Umrandung (2) umgebogen wird, und zwar entsprechend einer Faltlinie, die sich auf zwischen 60% und 90%, vorzugsweise zwischen 70% und 80%, der Höhe der Umrandung (2) befindet, gemessen ab jener Seite der Umrandung, die mit der Verschlusskappe (11) verbunden ist, wobei die Falzung solcherart durchgeführt wird, dass die Verriegelungselemente (5) mit der Umrandung den gewünschten Winkel (α) bilden.

25. Verfahren gemäß dem vorhergehenden Anspruch, **dadurch gekennzeichnet, dass** die Verschlusskappe (11) durch den Zusammenbau zweier getrennt hergestellter Teile gebildet wird, nämlich der äußeren Verschlusskappe (11), die keine Öffnungen in der Umrandung und der Scheibe (I) aufweist, und des peripheren Wulstes (3), der einen mit den Verriegelungselementen (5) versehenen Innenring bildet.

## Claims

1. Tamperproof and self-sealing closure cap (11) for container openings, in particular for beer barrels, equipped with a filler head (30) having a flange (31) bearing the aforementioned opening (32), the cap (11) comprising a cover disc (1) and an adjacent skirt (2) joined to its circumference and extending from the disc (1) up to a certain distance therefrom and the cap (11) being adapted to be coupled only once to the said flange (31), the inner wall of the skirt (2) being equipped with at least one locking element (5), peripheral apertures (4) being provided in the cover disc (1) along its circumference (13), a tear strip (6) being provided, which is equipped with a pull tab (7), the said strip (6) serving to permit the removal of the cap (11), **characterised in that** each locking element (5) consists of an oblique resilient slope oriented towards the disc (1), normally forming an angle (α) with the inner wall of the skirt (2) and engaging, in the closed position, resiliently against the flange (31) so that the cap (11) is solidly anchored to the flange (31), **in that** the said strip (6) is provided in the disc (1) and extends downstream up to and including the free edge of the skirt and **in that** the pull tab (7) is arranged to project relative to the circumference (13) of the disc (1), the circumference of the skirt at least in the part of the latter which is close to the tab being continuously solid and all in one piece.

2. Cap according to claim 1, **characterised in that** the skirt (2) is substantially solid and **in that** each aperture (4) has a corresponding locking element (5), with corresponding respective widths.

3. Cap according to the preceding claim, **characterised in that** the width of the peripheral apertures (4) measured along the circumference (13) of the disc is greater than the height of these apertures measured on the axis (L) of the cap (11).

4. Cap according to any one of the preceding claims, **characterised in that** each locking element forms a catch (5) having a substantially straight cross-section, one end of which is joined to the edge (3) of the skirt (2) and the other end (26) of which is free to bear resiliently against the aforementioned flange (31).

5. Cap according to the preceding claim, **characterised in that** the free end (26) of each locking catch (5) has a profile adapted to the geometry of the barrel flange (31).

6. Cap according to one of claims 4 or 5, **characterised in that** the zone in which each catch (5) is joined to the edge (3) is uninterrupted (25) and **in that**, furthermore, the zone (27) of the included angle (α) between the catch (5) and the skirt (2) is filled out at the level of the vertex of the aforementioned angle (α),

7. Cap according to one of claims 1 or 6, **characterised in that** the tab (7) is provided in the plane of the cover disc (1).

8. Cap according to any one of the claims, **characterised in that** the skirt (2) is slightly flared towards the free edge (3) thereof, the free end of the tab (7) being situated within the diameter of the circumference of the free end (3) of the skirt (2).

9. Cap according to one of claims 9 to 11, **characterised in that** a slot (9) is provided in the skirt (2) at the level of the tab (7) and extending along the latter (7).

10. Cap according to any.one of the preceding claims, **characterised in that** the said tear strip (6) extends over virtually the entire diameter of the cover disc (1), substantially symmetrically along one of the median lines (M) of the latter, so that the pulling direction of the tear strip (6) is oriented in the direction of the median line of the disc (1).

11. Cap according to any one of the preceding claims, **characterised in that** the said tear strip (6) is bounded by two tear furrows which are provided as grooves (15) in at least one of the faces of the cover disc (1).

12. Cap according to the preceding claim, **characterised in that** the two furrows (15) run divergently from the tab (7) to the opposite side of the circumference (13) of the disc.

13. Cap according to any one of claims 10 to 12, **characterised in that** the average width of the tear strip (6) is such that, after removal of the latter (6), a tapping operation is possible only after complete removal of the remaining part (23, 24) of the closure cap (11).

14. Cap according to any one of claims 7 to 13, **characterised in that** a notch (21) is provided in the circumference (13) of the disc (1), on at least one lateral side of the tab (7).

15. Cap according to any one of claims 7 to 14, **characterised in that** at least one additional notch (22) is provided in the circumference (13) of the cover disc (1), on the side opposite the tab (7).

16. Cap according to the preceding claim, **characterised in that** the said additional notch (22) continues in the skirt (2), at least up to a predetermined distance from the free edge (3).

17. Cap according to one of the preceding claims, **characterised in that** an oblong and flattened rib (16, 18; 17) is provided on the cover disc (1) along at least one side of the tear strip (6) and/or in the tear strip (6), preferably virtually in the middle of the latter (6).

18. Cap according to any one of the preceding claims, **characterised in that** the edge (3) of the skirt (2) has an enlarged, preferably substantially constant, cross-section forming a peripheral collar at the leading end of the cap (11).

19. Cap according to any one of the preceding claims, **characterised in that** shoulders (28) are provided on the inner surface of the skirt (2).

20. Cap according to any one of the preceding claims, **characterised in that** at least one bead (12) is provided on the inner surface of the cover disc (1), which bead is arranged to extend along the free edge of the flange (31).

21. Barrel, in particular beer barrel, comprising a filler head (30) having an outwardly projecting flange (31), and a seal (32) being provided to close off the barrel, the barrel comprising a tamperproof and self-sealing closure cap (11) according to any one of the preceding claims, **characterised in that** the latter (11) is for single use and is produced from a recyclable synthetic material possessing suitable rigidity, elasticity and tearability and **in that** it (11) is coupled to the flange (31) by a unidirectional form-locking connection of the locking catches (5) to the flange (31).

22. Method for manufacturing a cover cap according to any one of the preceding claims, **characterised in that** the cap (11) is produced by injecting a plastic material into a mould comprising mould elements, the mould elements being caused to slide one into the other in a direction parallel to the axis (L) of the cap, the sliding mould elements being provided with hollows.

23. Method for manufacturing a cap according to any one of claims 1 to 7, **characterised in that** the cap (11) is produced by injecting plastic material into a mould composed of several mould elements, the mould elements being caused to slide in one another in a direction perpendicular to the axis (L).

24. Manufacturing method according to one of claims 22 or 23, **characterised in that** the said closure cap (11) is obtained by first producing the skirt (2) as a solid and continuous surface, each locking member (5) then being produced by folding the free edge towards the inside of the skirt (2) along a folding line which is situated at between 60% and 90%, preferably between 70% and 80%, of the height of the skirt (2), measured from the side of the skirt associated with the closure cap (11), the folding being effected in a manner such that the said locking members (5) form the desired angle (α) with the skirt.

25. Method according to the preceding claim, **characterised in that** the said closure cap (11) is produced by assembling two separately produced parts, notably the outer closure cap (11) without apertures in the skirt and the disc (1), and the peripheral collar (3) forming an inner ring with the locking members (5).
